# EUROPÄISCHE PATENTSCHRIFT

(11) **EP 0 290 663 B1**
(45) Veröffentlichungstag und Bekanntmachung des Hinweises auf die Patenterteilung: **04.08.1993**
(21) Anmeldenummer: 87107090.0
(22) Anmeldetag: 15.05.1987
(51) Int. Cl.: F04C 18/12, F04C 29/04

(54) **Ein- oder mehrstufige Zweiwellenvakuumpumpe**
Single or multistage two-shaft vacuum pump
Pompe à vide à deux arbres, mono-ou polyétagée

(43) Veröffentlichungstag der Anmeldung: 17.11.1988
(73) Patentinhaber: LEYBOLD AKTIENGESELLSCHAFT, 50968 Köln (DE)
(72) Erfinder: Steffens, Ralf, D-5000 Köln 51 (DE); Kabelitz, Hans-Peter, Dr., D-5000 Köln 90 (DE); Berges, Hanns-Peter, Dr., D-5000 Köln 90 (DE); Kriehn, Hartmut, D-5000 Köln 50 (DE); Leier, Wolfgang, D-5060 Berg.-Gladbach 1 (DE)
(74) Vertreter: Leineweber, Jürgen, Dipl.-Phys.

(56) Entgegenhaltungen:
- CH-A- 365 821
- DE-A- 2 007 880
- DE-C- 758 120
- DE-C- 3 124 247
- GB-A- 525 761
- GB-A- 529 059
- GB-A- 2 141 486
- US-A- 3 150 593
- US-A- 3 237 276

## Beschreibung

Die Erfindung bezieht sich auf eine Zweiwellenvakuumpumpe mit den Merkmalen des Oberbegriffs des Patentanspruchs 1.

Zweiwellenpumpen sind z.B. Rootspumpen, deren Drehkolben im Schnitt etwa 8-förmig ausgebildet sind, Northey-Pumpen mit Klauen-Rotoren, Schraubenpumpen und dergleichen. Die Drehkolbenpaare rotieren zueinander und zu den Schöpfraumwandungen berührungsfrei und bewirken eine Förderung des Pumpmediums vom Einlaß zum Auslaß der Pumpe. Für die Verwendung als Vakuumpumpen sind die genannten Zweiwellenpumpen besonders geeignet, da auf Dicht- und Kühlmittel im Schöpfraum verzichtet werden kann, eine Kontaminationsgefahr infolge des Dichtmittels also nicht besteht.

Wegen der berührungsfreien Anordnung der Kolben im Gehäuse sind Rückströmungen des geförderten Mediums unvermeidbar. Der volumetrische Wirkungsgrad von Zweiwellenpumpen dieser Art ist deshalb definiert durch das Verhältnis von der effektiv geförderten Gasmenge zur theoretisch förderbaren Gasmenge. Je geringer das Spiel der Kolben zueinander und zur Schöpfraumwandung ist, desto geringer ist die Rückströmung, das heißt, desto besser ist ihr volumetrischer Wirkungsgrad. Die Wahl beliebig kleiner Spiele ist jedoch aus thermischen Gründen nicht möglich. Während des Betriebs erwärmt sich die Pumpe. Es kommt zu einer Reduktion der vorhandenen Spiele, so daß die Gefahr des Anlaufens der Kolben am Gehäuse besteht. Bei einer Steigerung der Drehzahlen, welche zur Verkleinerung der Bauvolumina erwünscht ist, nehmen diese Schwierigkeiten wegen der erhöhten Leistungsdichte zu. Dieses gilt insbesondere für Zweiwellenvakuumpumpen mit Rotoren vom Klauentyp, wie sie beispielsweise aus der DE-A-20 07 880 bekannt sind. Maßnahmen zur Beseitigung der Schwierigkeiten sind jedoch nicht offenbart.

Bezüglich des Gehäuses besteht die Möglichkeit, die Wärme durch eine Wasser- oder Luftkühlung abzuführen. Die Abführung der Wärme von den rotierenden Kolben erfolgt jedoch im wesentlichen nur durch das geförderte Medium selbst, das entweder die Wärme des Kolbens auf das Gehäuse überträgt oder selbst mit abführt. Da beim Betrieb der Zweiwellenpumpen im Vakuum nur relativ wenig Moleküle zur Abführung der Wärme zur Verfügung stehen, sind die thermischen Probleme in diesem Einsatzgebiet besonders kritisch.

Aus der GB 21 41 486 ist eine Rootspumpe bekannt, bei der die Drehkolben und das Gehäuse aus unterschiedlichen Werkstoffen bestehen, wobei der Ausdehnungskoeffizient des Drehkolbenwerkstoffes kleiner ist als der Ausdehnungskoeffizient des Gehäusematerials. Damit ist eine Dehnung des Gehäuses in radialer Richtung möglich, in axialer Richtung jedoch nicht.

Der vorliegenden Erfindung liegt die Aufgabe zugrunde, bei Zweiwellenvakuumpumpen der eingangs genannten Art die nachteiligen Auswirkungen von auftretenden Wärmedehnungen zu reduzieren, und zwar sowohl in radialer als auch in axialer Richtung.

Erfindungsgemäß wird diese Aufgabe durch die kennzeichnenden Merkmale des Anspruchs 1 gelöst. Die Anwendung dieser Merkmale bei mehrstufigen Pumpen mit Drehkolbenpaaren vom Klauentyp bewirkt, daß die geschilderten, sich in radialer und axialer Richtung auswirkenden Wärmedehnungsprobleme nicht mehr bestehen.

Bestehen zum Beispiel die Kolben aus Grauguß oder Keramik und der zugehörige Gehäusering aus Aluminium, dann kann das sich weniger erwärmende Gehäuse den Dehnungen der sich stärker erwärmenden Rotoren folgen, da Aluminium einen wesentlich größeren Ausdehnungskoeffizienten hat als Grauguß oder Keramik. Bei einem Kolben aus Keramik kann es sogar wegen des sehr kleinen Ausdehnungskoeffizienten von Keramik erforderlich sein, das Gehäuse zu kühlen, damit das Spiel zwischen Rotor und Gehäuse bei einer starken Erwärmung der Kolben und bei einer geringeren Erwärmung des Gehäuses nicht zunimmt.

Bei einer mehrstufigen Pumpe mit Rotoren des Klauentyps reicht es aus, wenn die Klauen dieser Rotoren zum Beispiel aus Keramik bestehen, um eine radiale Spielaufzehrung zu verzögern oder nicht eintreten zu lassen. Ein Rotor dieser Art ist kostengünstiger herstellbar als ein vollständig aus Keramik bestehender Rotor. Auf den Wellen zur Lagefixierung der Rotoren sind Buchsen angeordnet, die aus einem Material bestehen, dessen Ausdehnungskoeffizient kleiner ist als der Ausdehnungskoeffizient des Rotormaterials. Derartige Buchsen dehnen sich damit bei einer Erwärmung weniger stark aus als die Drehkolben, so daß eine relative Verschiebung der Kolben gegenüber dem Gehäuse ganz oder teilweise kompensiert wird. Insgesamt wird erreicht, daß das Gehäuse die Dehnungsbewegungen der sich stärker erwärmenden Drehkolben mitmacht, d.h. daß das Gehäuse "mitatmet".

Eine weitere vorteilhafte Maßnahme besteht darin, die äußeren Seitenschilde zu kühlen, den oder die Gehäusering(e) und die bei mehrstufigen Pumpen vorhandenen Zwischenschilde jedoch nicht. Dadurch wird die Lagertemperatur niedrig gehalten und die Rotortemperatur etwas reduziert, während die Gehäusetemperatur höhere Werte annimmt. Das Gehäuse wird dadurch in die Lage versetzt, die Dehnungsbewegungen der sich stärker erwärmenden Rotoren mitzumachen (mitzu"atmen"). Dieses gilt insbesondere dann, wenn das Gehäuse der Pumpe gekapselt und damit die Wärmeabgabe weiter reduziert wird.

Die Temperatur der Rotoren kann weiter reduziert werden, wenn diese mit einer Kühlung ausgerüstet sind.

Weitere Vorteile und Einzelheiten der Erfindung sollen anhand von in den Figuren 1 bis 4 dargestellten Ausführungsbeispielen erläutert werden. Es zeigen:
- Fig. 1: einen Längsschnitt durch eine dreistufige Zweiwellenvakuumpumpe nach der Erfindung,
- Fig. 2: einen Querschnitt durch ein Rotorpaar,
- Fig. 3: einen Querschnitt durch einen Rotor des Klauentyps mit aus Keramik bestehender Klaue und
- Fig. 4: einen Längsschnitt durch eine einstufige Zweiwellenvakuumpumpe mit Rotorkühlung.

Bei dem in Fig. 1 dargestellten Ausführungsbeispiel handelt es sich um eine dreistufige Vakuumpumpe 1 mit zwei Wellen 2 und 3 sowie drei Rotorpaaren 4, 5 bzw. 6, 7 bzw. 8, 9. Die axiale Länge der Rotoren nimmt von der Saugseite zur Druckseite ab. Die Drehkolben sind vom Klauentyp (vergleiche Fig. 2) und rotieren in den Schöpfräumen 11, 12, 13, welche von den Schilden 14 bis 17 und den Gehäuseringen 18 bis 20 gebildet werden.

Die Wellen 2, 3 sind vertikal angeordnet. Dieses gilt ebenfalls für den neben dem Pumpengehäuse angeordneten, nicht dargestellten Antriebsmotor. Unterhalb des unteren Lagerschildes 17 sind die Wellen 2, 3 mit Zahnrädern 23, 24 gleichen Durchmessers ausgerüstet, welche der Synchronisation der Bewegung der Rotorpaare 4, 5 bzw. 6, 7 bzw. 8, 9 dienen. Auch der Antriebsmotor weist an seiner Unterseite ein Zahnrad auf. Die Antriebsverbindung wird hergestellt durch ein weiteres Zahnrad 26, das mit dem Zahnrad des Antriebsmotors und dem Zahnrad 24 des Synchronisationsgetriebes in Eingriff steht.

In dem oberen Lagerschild 14 und dem unteren Lagerschild 17 stützen sich die Wellen 2, 3 über Wälzlager 27 ab. Der obere Lagerschild 14 ist mit einem horizontal angeordneten Anschlußflansch 28 ausgerüstet, welcher den Einlaß 29 der Pumpe bildet. Der Einlaßkanal 31 mündet stirnseitig (Öffnung 32) in den Schöpfraum 11 der ersten Stufe.

Die stirnseitig angeordnete Auslaßöffnung der ersten Stufe ist mit 33 bezeichnet und führt in den Verbindungskanal 34. Der im Schild 15 befindliche Verbindungskanal 34 steht mit der Einlaßöffnung 35 der zweiten Stufe in Verbindung. Der Lagerschild 16 ist entsprechend gestaltet. Unterhalb der untersten (dritten) Pumpstufe befindet sich der Auslaß 36, der mit der stirnseitigen Auslaßöffnung 37 im unteren Lagerschild 17 in Verbindung steht.

Unterhalb des aus Pumpengehäuse und Motor bestehenden Systems ist ein Öl enthaltender Raum 40, gebildet von einer gemeinsamen Wellenwanne 41, vorgesehen. In diese Wellenwanne 41 hinein ragt eine mit der Welle 2 verbundene Ölpumpe 42. Von der Ölpumpe aus erstrecken sich im einzelnen nicht dargestellte Schmiermittelkanäle zu den Stellen der Pumpe (Lager, Eingriffe der Zahnräder 23 bis 26, Simmerringe oder dergleichen), welche einer Ölschmierung bedürfen.

Das dargestellte Ausführungsbeispiel der dreistufigen Zweiwellenvakuumpumpe ist wassergekühlt. Dazu sind in den Seitenschilden 14 und 17 Kühlwasserkanäle 43 und 44 vorgesehen. Kühlwassereintritt und -austritt sind mit 45 und 46 (oberes Schild 14) bzw. 47 und 48 (unteres Schild 17) bezeichnet. Ein Kühlwasserablaß 49 ist an der untersten Stelle des Kanalsystems 44 angeordnet, so daß ein einfacher Kühlwasserablaß möglich und eine vollständige Entleerung sichergestellt sind.

Die Rotoren 4 bis 9 sind auf die Wellen 2, 3 derart aufgeschoben und gehaltert, daß ihre Positionen von einem Längsspiel der Wellen unbeeinflußt sind. Eine Drehmomentübertragung muß dabei spielfrei möglich sein. Die oberen Lager 27 sind als Rollen- oder Nadellager ausgebildet, die ein Längsdehnungsspiel der Wellen gestalten.

Um die richtigen Positionen der Rotoren 4 bis 9 auf den Wellen 2, 3 sicherzustellen, sind Buchsenpaare 51 bis 53 vorgesehen, die sich in Höhe der Zwischenschilde 15, 16 und im unteren Lagerschild 17 befinden. Die aus Buchsen und Rotoren bestehenden Pakete sind mit Hilfe von Tellerfedern 54, 55 und Muttern 56, 57 auf den Wellen federnd eingespannt.

Das Material der Buchsen ist Stahl oder Keramik und hat damit einen kleineren Ausdehnungskoeffizienten als die zum Beispiel aus Grauguß bestehenden Kolben.

Bei einer Erwärmung des in dieser Weise aufgebauten Rotorsystems bewirken die Buchsen 51 bis 53, die sich weniger stark ausdehnen als die Rotoren, daß eine relative Verschiebung der Kolben gegenüber dem Gehäuse, welche sich im Bereich der ersten Stufe besonders stark auswirken würde, ganz oder teilweise kompensiert wird. Sind darüber hinaus die Gehäuseringe 18 bis 20 aus Aluminium hergestellt, dann dehnt sich das Gehäuse trotz geringfügiger Erwärmung stärker aus, so daß es den Ausdehnungsbewegungen der Kolben folgt. Insgesamt sind Pumpen dieser Art thermisch wesentlich höher belastbar und erlauben deshalb eine Erhöhung der Drehzahl und/oder einen Betrieb mit höheren Druckdifferenzen.

Die thermische Betriebssicherheit wird weiterhin verbessert, wenn die Seitenschilde 14, 17 gekühlt werden, die Gehäuseringe 18 bis 20 und die Zwischenschilde 15, 16 jedoch nicht. Eine wirksame Mitbewegung des Gehäuses und der Zwischenschilde wird dadurch erreicht. Die Lagertemperaturen können niedrig gehalten werden. Außerdem ist damit in geringem Maße eine Kolbenkühlung verbunden.

Bei dem in Fig. 1 dargestellten Ausführungsbeispiel mit vertikalen Wellen 2, 3 sind die Seitenschilde 14, 17 im wesentlichen horizontal durchströmt. Durch zwei Verbindungsleitungen 58 und 59 sind der Kühlwasseraustritt 46 des oberen Schildes 14 mit dem Kühlwassereintritt 47 des unteren Schildes 17 bzw. der Austritt 48 des unteren Schildes 17 mit dem Eintritt 45 des oberen Schildes 14 verbunden. Dadurch wird ein geschlossener Kühlkreislauf gebildet, in dem ein Kreislauf des Kühlmediums allein durch Konvenktion eintritt. Diese Konvektionsströmung wird verstärkt, wenn der Kühlwassereintritt 45, 47 jeweils tiefer liegt als der Kühlwasseraustritt 46, 48.

Im Bereich des oberen Kühlwasseraustrittes 46 ist eine Frischwasserzuführungsleitung 61 mit einem Ventil 62 an die Leitung 59 angeschlossen. Das Ventil öffnet sich, wenn die Temperatur des Kühlmediums einen festgelegten Wert überschreitet (Meßstelle 63). Das zugeführte kalte Kühlmedium vermischt sich zunächst mit dem vorhandenen warmen Kühlmittel, so daß die Pumpe nicht durch einen Kälteschock belastet wird. Im Bereich des oberen Kühlwassereintrittes 45 ist an die Leitung 58 ein Behälter 64 angeschlossen, der überschüssiges Kühlwasser aufnimmt und als Dehnungsgefäß dient.

Fig. 3 zeigt einen Kolben 4 bis 9 vom Klauentyp. Der zentrale Abschnitt 65 und die Klaue 66 sind separate Bauteile mit jeweils einer Planfläche. Die beiden Teile sind derart miteinander verschraubt (Verschraubung 67), daß die Planflächen einander anliegen. Der zentrale Körper 65 besteht zum Beispiel aus Grauguß, während die Klaue 66 aus Keramik besteht. Bei einer Erwärmung eines Kolbens dieser Art ist die axiale Ausdehnung reduziert.

Fig. 4 zeigt eine einstufige, ebenfalls vertikal angeordnete Zweiwellenvakuumpumpe 1. Einander entsprechende Teile der Ausführungsbeispiele nach den Figuren 1 und 4 sind mit gleichen Bezugszeichen versehen. Zur Reduzierung einer zu starken Erwärmung und damit Ausdehnung der Kolben 4, 5 sind diese mit einer Kühlung ausgerüstet. Dazu sind die Wellen 2, 3 nach unten verlängert sowie durch den Ölraum 40 und die Ölwanne 41 hindurchgeführt. Der Abdichtung der Wellen 2, 3 in der Ölwanne dienen die Radialwellendichtringe 71, 72.

Die Wellen 2, 3 sind jeweils mit einer Sackbohrung 73, 74 versehen, die nach unten offen ist. Mit ihren unteren Enden ragen die Wellen 2, 3 in einen Kühlmittelbehälter 75 hinein, der unterhalb des Ölraumes 40 angeordnet ist. In die Sackbohrungen 73, 74 ragen von unten Kühlmittelzuführungsleitungen 76, 77 hinein, die mit offenen Enden bis etwa in das Zentrum der Rotoren 4, 5 reichen. Die Kühlmittelzuführungsleitungen 76, 77 stehen mit einer Förderpumpe 78 in Verbindung, deren Einlaßseite über die Leitung 79 mit dem Kühlmittelbehälter 75 in Verbindung steht. Zweckmäßigerweise ist in die Leitung 79 ein Wärmetauscher 81 eingeschaltet, damit eine ausreichend niedrige Temperatur des Kühlmittels sichergestellt ist.

Während des Betriebs wird das Kühlmittel in die Sackbohrungen 73, 74 eingespritzt und strömt infolge der Schwerkraft in den Kühlmittelbehälter 75 zurück. Von dort aus gelangt es durch die Leitung 79 und den Wärmetauscher wieder zur Förderpumpe 78.

Als Kühlmittel kommt zweckmäßigerweise Wasser infrage. Auch Öl oder Preßluft können verwendet werden. Bei der Verwendung von gleichzeitig der Lager- und/oder Zahnradschmierung dienendem Öl kann auf separate Öl- und Kühlmittelbehälter 40 und 75 verzichtet werden, so daß auch die Abdichtungen 71 und 72 entfallen können.

## Patentansprüche

1. Zweiwellenvakuumpumpe mit einem Schöpfraum, mit einem im Schöpfraum (11, 12, 13) befindlichen Drehkolbenpaar (4, 5; 6, 7; 8, 9;), mit den Schöpfraum seitlich begrenzenden Schilden (14, 15, 16, 17) und mit einem den Schöpfraum peripher begrenzenden Gehäusering (18, 19, 20), bei welcher der Ausdehnungskoeffizient des Drehkolbenmaterials kleiner ist als der Ausdehnungskoeffizient des Gehäusematerials, dadurch gekennzeichnet, daß die Pumpe mehrstufig ausgebildet ist, daß die Drehkolbenpaare (4 bis 9) vom Klauentyp sind, daß auf den Wellen (2, 3) zur Lagefixierung der Drehkolbenpaare (4 bis 9) Buchsen (51 bis 53) vorgesehen sind und daß die Buchsen (51 bis 53), die Drehkolben (4 bis 9) und die Gehäuseringe (18 bis 20) aus unterschiedlichen Materialien bestehen, wobei der Ausdehnungskoeffizient der Buchsen kleiner ist als der Ausdehnungskoeffizient des Drehkolbenmaterials.

2. Pumpe nach Anspruch 1, dadurch gekennzeichnet, daß die Buchsen (51 bis 53) aus Stahl bestehen.

3. Pumpe nach Anspruch 1 oder 2, dadurch gekennzeichnet, daß die Kolben (4 bis 9) aus Grauguß bestehen.

4. Pumpe nach Anspruch 1, 2 oder 3, dadurch gekennzeichnet, daß die Gehäuseringe (18 bis 20) aus Aluminium bestehen.

5. Pumpe nach einem der vorhergehenden Ansprüche, dadurch gekennzeichnet, daß die auf die Welle aufgeschobenen Buchsen (51 bis 53) und Kolben (4 bis 9) mittels Federn (54, 55) in ihrer Lage fixiert sind.

6. Pumpe nach einem der vorhergehenden Ansprüche, dadurch gekennzeichnet, daß die beiden äußeren Seitenschilde (14, 17) mit einer Wasserkühlung ausgerüstet sind und daß die Gehäuseringe (18 bis 20) ungekühlt, vorzugsweise gekapselt sind.

7. Pumpe nach Anspruch 6, dadurch gekennzeichnet, daß die Wellen (2, 3) vertikal angeordnet sind und daß die beiden Seitenschilde (14, 17) im wesentlichen senkrecht zur Rotorachse durchströmt sind und über zwei äußere Verbindungsleitungen (58, 59) derart miteinander zu einem einheitlichen Kühlsystem verbunden sind, daß infolge der Temperaturunterschiede eine Konvektionsströmung des Kühlmediums im Kreislauf stattfindet.

8. Pumpe nach Anspruch 7, dadurch gekennzeichnet, daß der Kühlwassereintritt (45, 47) zu den Seitenschilden (14, 17) jeweils tiefer liegt als der Kühlwasseraustritt (46, 48).

9. Pumpe nach Anspruch 7 oder 8, dadurch gekennzeichnet, daß im Bereich des oberen Kühlwasseraustritts (46) eine Frischwasserzufuhr (61) angeschlossen ist.

10. Pumpe nach Anspruch 9, dadurch gekennzeichnet, daß in der Frischwasserzuführungsleitung (61) ein Ventil (62) angeordnet ist, das in Abhängigkeit von der Temperatur im Kühlkreislauf betätigbar ist.

11. Pumpe nach einem der Ansprüche 7 bis 10, dadurch gekennzeichnet , daß im Bereich des oberen Kühlwasserzulaufs (43) ein Ausdehnungsgefäß (64) angeschlossen ist, das gleichzeitig der Aufnahme von warmem Kühlwasser während der Frischwasserzufuhr dient.

## Claims

1. Twin-shaft vacuum pump having a suction chamber, having a pair of rotary pistons (4, 5; 6, 7; 8, 9) situated in the suction chamber (11, 12, 13), having guard plates (14, 15, 16, 17) which laterally delimit the suction chamber and having a housing ring (18, 19, 20) which peripherally delimits the suction chamber, in which pump the coefficient of expansion of the rotary piston material is lower than the coefficient of expansion of the housing material, characterized in that the pump is of a multi-stage design, that the pairs of rotary pistons (4 to 9) are of the claw type, that bushes (51 to 53) are provided on the shafts (2, 3) for fixing the pairs of rotary pistons (4 to 9) in position and that the bushes (51 to 53), the rotary pistons (4 to 9) and the housing rings (18 to 20) are made of different materials, with the coefficient of expansion of the bushes being lower than the coefficient of expansion of the rotary piston material.

2. Pump according to claim 1, characterized in that the bushes (51 to 53) are made of steel.

3. Pump according to claim 1 or 2, characterized in that the pistons (4 to 9) are made of grey cast iron.

4. Pump according to claim 1, 2 or 3, characterized in that the housing rings (18 to 20) are made of aluminium.

5. Pump according to one of the preceding claims, characterized in that the bushes (51 to 53) and pistons (4 to 9) pushed onto the shaft are fixed in position with the aid of springs (54, 55).

6. Pump according to one of the preceding claims, characterized in that the outer two lateral guard plates (14, 17) are provided with water cooling and that the housing rings (18 to 20) are uncooled, preferably being fully enclosed.

7. Pump according to claim 6, characterized in that the shafts (2, 3) are disposed vertically and that the two lateral guard plates (14, 17) are swept substantially at right angles to the rotor axis and are so connected via two external connection lines (58, 59) to one another to form a single cooling system that, as a result of the temperature differences, a convectional flow of the cooling medium in the circuit occurs.

8. Pump according to claim 7, characterized in that the cooling water inlet (45, 47) to the lateral guard plates (14, 17) is in each case lower than the cooling water outlet (46, 48).

9. Pump according to claim 7 or 8, characterized in that a fresh water supply (61) is connected in the region of the top cooling water outlet (46).

10. Pump according to claim 9, characterized in that disposed in the fresh water supply line (61) is a valve (62) which is operable in dependence upon the temperature in the cooling circuit.

11. Pump according to one of claims 7 to 10, characterized in that connected in the region of the top cooling water inflow (43) is an expansion tank (64) which is simultaneously used to receive heated cooling water during the supply of fresh water.

## Revendications

1. Pompe à vide à deux arbres possédant une chambre d'aspiration avec une paire de pistons rotatifs (4, 5 ; 6, 7 ; 8, 9) contenus dans la chambre d'aspiration (11, 12, 13), des flasques (14, 15, 16, 17) qui délimitent latéralement la chambre d'aspiration, et un anneau de corps (18, 19, 20) qui limite la chambre d'aspiration à sa périphérie, dans laquelle le coefficient de dilatation du matériau des pistons rotatifs est inférieur au coefficient de dilatation du matériau du corps, caractérisée en ce que la pompe est d'une construction à plusieurs étages, que les paires de pistons rotatifs (4 à 9) sont du type à griffe, que des douilles (51 à 53) sont prévues sur les arbres (2, 3) pour l'immobilisation de la position des paires de pistons rotatifs (4 à 9) et en ce que les douilles (51 à 53), les pistons rotatifs (4 à 9) et les anneaux (18 à 20) du corps sont composés de matériaux différents, le coefficient de dilatation des douilles étant inférieur au coefficient de dilatation du matériau des pistons rotatifs.

2. Pompe selon la revendication 1, caractérisée en ce que les douilles (51 à 53) sont en acier.

3. Pompe selon la revendication 1 ou 2, caractérisée en ce que les pistons (4 à 9) sont en fonte grise.

4. Pompe selon la revendication 1, 2 ou 3, caractérisée en ce que les anneaux (18 à 20) du corps sont en aluminium.

5. Pompe selon une des revendications précédentes, caractérisée en ce que les douilles (51 à 53) et pistons (4 à 9) emmanchés sur les arbres sont immobilisés en position au moyen de ressorts (54, 55).

6. Pompe selon une des revendications précédentes, caractérisée en ce que les deux flasques latéraux extérieurs (14, 17) sont équipés d'un refroidissement par l'eau et que les anneaux (18 à 20) du corps sont non refroidis, de préférence blindés.

7. Pompe selon la revendication 6, caractérisée en ce que les arbres (2, 3) sont disposés verticalement et que les deux flasques latéraux (14, 17) sont parcourus par le courant dans une direction sensiblement perpendiculaire à l'axe des rotors, et reliés l'un à l'autre par deux conduites de liaison extérieures (58, 59) pour former un système de refroidissement unitaire, de telle manière qu'il se produise un écoulement du milieu de refroidissement en circuit fermé par convection, sous l'effet des différences de température.

8. Pompe selon la revendication 7, caractérisée en ce que l'entrée (45, 47) de l'eau de refroidissement qui donne dans les flasques latéraux (14, 17) est placée plus bas que la sortie (46, 48) de l'eau de refroidissement.

9. Pompe selon la revendication 7 ou 8, caractérisée en ce que, dans la région de la sortie supérieure (46) de l'eau de refroidissement, est raccordée une amenée d'eau d'appoint (61).

10. Pompe selon la revendication 9, caractérisée en ce que, dans la conduite (61) d'amenée d'eau d'appoint, est agencée une vanne (62) qui peut être actionnée en fonction de la température régnant dans le circuit de refroidissement.

11. Pompe selon une des revendications 7 à 10, caractérisée en ce que, dans la région de l'arrivée supérieure (43) de l'eau de refroidissement, est raccordé un vase d'expansion (64) qui sert en même temps à recevoir l'eau de refroidissement chaude pendant l'introduction de l'eau d'appoint.
